# EUROPÄISCHE PATENTSCHRIFT

(11) **EP 0 942 087 B1**
(45) Veröffentlichungstag und Bekanntmachung des Hinweises auf die Patenterteilung: **26.05.2004**
(21) Anmeldenummer: 99104866.1
(22) Anmeldetag: 11.03.1999
(51) Int. Cl.: D04B 19/00

(54) **Verfahren zur Herstellung von Rollos**
Method for making roller blinds
Procédé pour la fabrication de stores enroulables

(30) Priorität: 13.03.1998 DE 19810971; 12.08.1998 DE 19836447
(43) Veröffentlichungstag der Anmeldung: 15.09.1999
(73) Patentinhaber: Weiss, Albert, D-74747 Ravenstein (DE)
(72) Erfinder: Weiss, Albert, D-74747 Ravenstein (DE)
(74) Vertreter: Canzler, Rolf, Dipl.-Ing.

(56) Entgegenhaltungen:
- EP-A- 0 033 478
- EP-A- 0 194 480
- EP-A- 0 389 104
- DE-A- 2 601 899
- FR-A- 2 516 948
- GB-A- 1 454 375
- US-A- 5 067 546

## Beschreibung

Die Erfindung betrifft ein Verfahren zur Herstellung von Rollos, Jalousien, Sicherungs- oder Trennnetzen und dergleichen, insbesondere für Fahrzeuge, wobei die einzelnen Warenstücke in einer zusammenhängenden Stoffbahn gleichbleibender Breite hergestellt werden, und diese Stoffbahn einen Randbereich zum Handhaben der Stoffbahn aufweist, der durch eine in die Stoffbahn eingearbeitete Trennreihe oder Trenngasse von den Warenstücken getrennt ist.

Die Herstellung der Warenstücke erfolgt üblicherweise so, daß aus einer Stoffbahn die für das Rollo oder die Jalousie erforderlichen Stücke ausgeschnitten und dann konfektioniert werden. Es ist erforderlich, daß die Rollos mit einer festen, aber beim Wickeln möglichst nicht auftragenden Randkante ausgestattet sind. Übliche Fensterrollos werden deshalb meist von Stoffbahnen lediglich abgeschnitten, die bereits die gewünschte Breite des Rollos haben. Abgesehen davon, daß für die verschiedenen Fensterbreiten eine Vielzahl von unterschiedlichen Stoffbahnen hergestellt werden müssen und damit die volle Arbeitsbreite der Stoffherstellungsmaschine nicht voll ausgenützt werden kann, ist die Kante, die bei der Produktion der Stoffbahn entsteht, zwar fest, jedoch meist nicht für eine Kante des Rollos geeignet, da sie durch das Aufnadeln oder Greifen durch Kluppen während der Produktion und anschließenden Ausrüstung oder Beschichtung beschädigt oder auch verzogen ist.

Durch die EP 0 033 478 ist es bekannt, im Strick- oder Wirkverfahren eine Warenbahn mit einzelnen Strickstücken mit beliebiger Seitenkantenform herzustellen. Für die Weiterbehandlung, beispielsweise Dämpfen oder sonstiges Ausrüsten sind die Einzelstrickstücke an ihren nichtregulären, d. h. nicht verfestigten Kanten in beliebiger Seitenkantenform stricktechnisch miteinander verbunden. Um eine gerade Abschlußkante der Stoffbahn zu erhalten, wird mit einem weiteren Fadenführer ein Verbindungsstück in einer der Seitenkantenform des Einzelstrickstückes entsprechenden Negativform, dem sog. Intarsienstrickverfahren angestrickt. Die nach dem Vereinzeln der Strickstücke freiwerdenden Ränder müssen anschließend konfektioniert werden, damit sie Bestand haben und sich nicht auftrennen.

Bei Fahrzeugfenstern kommt noch das Problem dazu, daß diese Rollos der nicht rechteckigen Fensterform angepaßt werden müssen. Eine Produktionskante läßt sich bei dieser Art Rollos nicht als feste Warenkante einsetzen. Diese Rollos werden deshalb durch Umnähen oder Einfassen der Randkanten konfektioniert. Dies ist sehr aufwendig in der Herstellung. Außerdem bilden die so verfestigten Ränder beim Wickeln Verdickungen am Rand, so daß für den dickeren Wickeldurchmesser mehr Platz benötigt wird. Ferner besteht dadurch die Gefahr, daß sich die Rollobahn nicht gleichmäßig aufwickelt und verzieht.

Es ist auch schon versucht worden, diese Ränder zu verschweißen, was jedoch die Verwendung von Polyvinylchlorid (PVC) bedingt. PVC soll jedoch wegen seiner gefährlichen Dämpfe, die sich bei Brand entwickeln (u.a. Dioxin), nicht mehr verwendet werden. Es ist zwar schon versucht worden, das sich in dieser Beziehung besser verhaltende Polyurethan einzusetzen, jedoch gibt es hier Probleme mit der Verschweißbarkeit.

Durch die Französische Patentschrift 2 516 948 ist ein Verfahren zur Herstellung und zum Trennen von textilen Artikeln bekannt geworden, insbesondere von Bändern oder Streifen. Dabei werden eine bestimmte Anzahl von Streifen oder Bändern gleichzeitig gewebt oder gestrickt, um eine hohe Produktivität zu erreichen. Anschließend werden die Streifen durch Schneiden voneinander getrennt. Um die nach dem Schneiden offenliegenden Webkanten zu verfestigen, werden in dem für die Trennung vorgesehenen Zwischenbereich zwischen den Bändern in der Wärme schmelzende Fäden in die Kette miteingefügt, die nach dem Weben geschmolzen werden, um so eine Verklebung dieser durch das Schneiden entstehenden Randbereiche zu erreichen. Bei einer weiteren Behandlung, beispielsweise in der Ausrüstung, greifen die Nadeln oder Kluppen direkt an dieser Webkante an, was zu den eingangs genannten Nachteilen führt. Ein spezieller Randbereich, um ein Beschädigen während der Produktion und anschließenden Ausrüstung oder Beschichtung zu vermeiden, ist nicht vorgesehen. Diese Verfahrensweise ist deshalb für die Herstellung von Rollos, Jalousien und dergleichen nicht geeignet.

Ein weiteres Problem besteht in der Aufnahme von Rollostäben, auch Spriegel genannt, die zur Versteifung am Anfang des Rollos zur Betätigung oder auch als Abstützung bei horizontaler Anordnung dienen. Hierfür werden sog. Taschen durch Umnähen der Stoffbahn eingearbeitet, in welche der Rollostab bzw. die sogenannten Spriegel eingesteckt werden (US 5.067.456). Diese Herstellung ist äußerst aufwendig. Es wurde deshalb auch schon vorgeschlagen, bei beschichteten Bahnen derartige Taschen aus Kunststoff aufzukleben oder auch aufzuschweißen. Auch diese Lösung ist sehr arbeitsintensiv und zudem wenig ansprechend im Aussehen. Es entstehen außerdem unerwünschte Verdickungen an diesen Stellen der Rollobahn.

Aufgabe der Erfindung ist es, Rollos, insbesondere für Fahrzeuge, für vielfältig gestaltete Fenster und/oder Ausschnitte formgerecht herzustellen und bereits bei ihrer Herstellung so auszustatten, daß sich eine zusätzliche Konfektionierung erübrigt. Unter Rollos werden hierbei alle rollbaren oder raffbaren Stoffbahnen verstanden, die als Netze, textile Flächen, geschlossen oder durchbrochen oder ein- und beidseitig beschichtet, Verwendung finden.

Diese Aufgabe wird erfindungsgemäß durch die Merkmale des Anspruches 1 gelöst. Dadurch, daß die Form der einzelnen Warenstücke als verfestigter Rand in einer zusammenhängenden Stoffbahn gleichbleibender Breite hergestellt wird, erübrigt sich eine Konfektionierung der Warenstücke nach dem Herauslösen aus der Stoffbahn. Außerdem ist eine problemlose Handhabung der Stoffbahn während ihrer gesamten Produktion gewährleistet.

Der Randbereich des Warenstückes kann als fester Rand sowohl durch die Bindung als auch durch Verstärkungsfäden gearbeitet sein, er kann jedoch auch durch Schmelzfäden verfestigt werden.

Eine weitere Ersparnis von Konfektionsarbeit wird durch Einarbeiten von Ösen und/oder Bändern und/oder weiteren Verstärkungen in das Warenstück für die Befestigung der so gearbeiteten Warenstücke erreicht. Zur Aufnahme sogenannter Rollostäbe oder auch von Führungsstäben an der Seite der Rollofläche können über die Breite und/oder Länge des Warenstückes schlauchartige Taschen vorgesehen sein, die bereits bei der Herstellung der Stoffbahnen eingearbeitet werden.

Die Vorteile dieser Herstellungsweise liegen auf der Hand: Aufwendige Konfektionsarbeit entfällt. Auch entstehen keine oder nur unwesentliche Verdickungen im Randbereich, wodurch sich das Rollo ohne Schwierigkeiten und mit wesentlich geringerem Platzbedarf aufwickelt, als die Rollos mit konfektionierten Rändern oder Spriegeltaschen benötigen. Es entsteht auch optisch ein sauberer Randabschluß. Farbunterschiede entfallen, die sonst durch den Einsatz von unterschiedlichen Materialien zum Einfassen des Rollos oder der Netze am Rand zwangsläufig entstehen.

Durch die Verlängerung der verfestigten Randkante sind Befestigungsbänder bereits vorhanden und müssen nicht erst anoder aufgenäht werden. Insbesondere bei Netzen erfolgt kein Verzug der Netzstruktur durch Konfektionieren. Die Ecken können mit einem beliebigen Radius geformt werden, ohne daß sich dabei Verwerfungen wie beim Einfassen der Ränder durch Umschlagnähte bilden. Die einzelnen Teile werden mit wesentlich geringeren Toleranzen in der Abmessung hergestellt. Dabei kann die Herstellung sowohl auf Kettenwirkmaschinen, als auch auf Webmaschinen mit Vorteil erfolgen.

Weitere Einzelheiten der Erfindung werden anhand der Zeichnungen erläutert. Es zeigen:
- Fig. 1: eine Stoffbahn gleichbleibender Breite mit formgerecht hergestellten Warenstücken.
- Fig. 2: eine andere Stoffbahn, bei welcher mehrere Reihen der Warenstücke innerhalb der Stoffbahn angeordnet sind .
- Fig. 3: ein formgerecht hergestelltes Warenstück welches aus der Stoffbahn gem. Fig. 4 herausgelöst ist.
- Fig. 4: das Warenstück gemäß Fig. 3 wie es in der Stoffbahn hergestellt wurde.
- Fig. 5: eine Einzelheit aus Fig. 4.
- Fig. 6: ein Warenstück mit Schlauchrand
- Fig. 7: einen Längsschnitt zu Fig.6
- Fig. 8: ein Warenstück mit geraden und gekrümmten schlauchartigen Stabtaschen.
- Fig. 9: einen Längsschnitt zu Fig.8 .
- Fig.10: eine Stoffbahn mit Warenstücken gemäß Fig.8
- Fig.11: ein Ausführungsbeispiel einer eingearbeiteten Stabtasche in der Draufsicht und im Schnitt
- Fig.13 u. 14: eine Fronttasche mit eingestecktem und befestigtem Frontspriegel gemäß der Erfindung

Die Stoffbahn 1 gemäß Fig.1 wird auf einer Webmaschine oder Wirkmaschine in gleichbleibender Breite kontinuierlich hergestellt. Sie weist eine Produktionskante 11 zu beiden Seiten auf, die durch den Herstellungsprozess entsteht und welche fest genug ist, um die Stoffbahn durch Aufnadeln oder Greifer, Kluppen oder ähnliches während der Produktion und das anschließende Ausrüsten zu führen und zu spannen. Handelt es sich um eine Webmaschine, so wird eine Webware erzeugt, bei welcher die Kettfäden in Längsrichtung der Stoffbahn verlaufen, während die Schußfäden quer zu diesen über die Breite der Stoffbahn 1 sich erstrecken. Durch das Umkehren der Schußfäden wird beispielsweise beim Weben die Produktionskante 11 gebildet.

Wird die Stoffbahn auf einer Wirkmaschine hergestellt, beispielsweise auf einer Raschelmaschine, so verlaufen die Kettfäden auch in Längsrichtung der Stoffbahn 1, jedoch werden die Kettfäden durch die Lochnadeln, die an Legeschienen befestigt sind, den in einer Nadelbarre angeordneten Wirknadeln vorgelegt und entsprechend der Legebewegung der Lochnadeln miteinander verbunden und zu Maschen ausgebildet. Es können aber auch hier Schußfäden quer zu den durch die Kettfäden gebildeten Maschen eingetragen werden. Auch hier entsteht eine feste Produktionskante 11 durch die Umkehrung der Legeschienen am Warenrand und die am Warenrand so ausgebildeten Randmaschen.

Die erfindungsgemäßen Warenstücke können sowohl auf Webmaschinen, als auch auf Kettenwirkmaschinen hergestellt werden, je nachdem welche Warenart gewünscht wird. Die Bindungstechniken der Webmaschinen als auch der Kettenwirkmaschinen und der damit herstellbaren Stoffe sind bekannt, so daß sich eine Beschreibung derselben erübrigt. Vorzugsweise wird synthetisches Fadenmaterial endlos oder als Fasergarn eingesetzt.

Wie Fig. 1 zeigt, sind die Warenstücke 2 aneinandergereiht in der Stoffbahn 1 hergestellt. Zwischen dem Warenstück 2 und dem Produktionsrand 11 befindet sich der Randbereich 12 der Stoffbahn 1, der durch eine Trenngasse 13 vom Warenstück 2 getrennt ist. Auch zwischen den einzelnen Warenstücken 2 ist jeweils eine Trenngasse 13 vorgesehen, um die Warenstücke 2 vereinzeln zu können.

Diese Trenngassen 13 säumen das Warenstück 2, das durch einen verstärkten Rand 21 eingefaßt ist, so daß die Form des Warenstücks 2 voll ausgebildet ist. Ist die Stoffbahn 1 auf der Stoffherstellungsmaschine erzeugt und der nachfolgende Ausrüstungsprozess beendet, werden durch ein Schneidwerkzeug, das den Trenngassen folgt, die einzelnen Warenstücke 2 aus der Stoffbahn 1 herausgetrennt und somit vereinzelt. Da die Trenngassen 13 während der Erzeugung der Stoffbahn 1 eingearbeitet werden, ist das Warenstück 2 in seiner Form bereits komplett bei der Stoffherstellung erzeugt worden. Durch den verstärkten Rand 21 erhält das Warenstück 2 gleichzeitig einen Rand, der so verfestigt ist, daß nach dem Heraustrennen aus der Stoffbahn 1 dieser Rand beständig ist und nicht ausfranzt.

Um das Warenstück 2 stabil zu machen und ein Ausziehen von Fäden aus dem Randbereich zu verhindern, ist der Rand 21 des Warenstückes 2 als sogenannter fester Rand gearbeitet. Dies kann entweder durch Einarbeiten einer Verstärkung oder auch durch eine entsprechende Fadeneinbindung erfolgen. Verstärkungen werden meist durch Zusatzfäden oder Doppelfäden in Schuß- oder Kettrichtung, je nachdem welcher Rand verstärkt werden soll, erzeugt. Werden in diesem Zusammenhang synthetische Fäden verarbeitet, die einen niedrigeren Schmelzpunkt als das für das Warenstück 2 verwendete Fadenmaterial aufweisen, so kann eine Verfestigung des Randes 21 auch dadurch erreicht werden, daß diese Zusatz- oder Verstärkungsfäden durch eine Wärmebehandlung geschmolzen werden, so daß ein Verkleben dieses Randes 21 erfolgt.

Die durch den verfestigten Rand 21 eingerahmte Fläche 22 des Warenstücks 2 ist bei der Ausführung gemäß Fig.1 als Netz gestaltet. Jedoch kann bei Verwendung des Warenstückes 2 als Rollo oder Jalousie für Heckscheiben in Kraftfahrzeugen die Fläche 22 nicht als großmaschiges Netz, sondern auch als dichte Fläche hergestellt sein. Bei Heckscheibenrollos ist beispielsweise die Fläche 22 feinmaschig und relativ dicht gearbeitet, um gegen Sonnenlicht abzuschirmen. Auf der anderen Seite muß eine Durchbrechungsfläche von ca. 35 bis 60 % für den Durchblick vorhanden sein. Je nach diesen Erfordernissen wird diese Fläche 22 gestaltet unter Verwendung von geeigneten Bindungstechniken. Da derartige Bindungstechniken bekannt sind, erübrigt sich eine detailliertere Beschreibung.

Statt einer Trenngasse 13 zwischen den einzelnen aneinander gereihten Warenstücken kann auch eine Trennreihe vorgesehen werden, wie sie beispielsweise von Strickmaschinen her bekannt ist, d.h. es werden die Querreihen durch eine Fadenbindung so miteinander verbunden, daß durch Herausziehen eines in Schußrichtung verlaufenden Fadens die Verbindung der beiden Warenstücke 2 gelöst wird. Bei Kettenwirkmaschinen verläuft naturgemäß die Trennreihe in Längsrichtung, so daß durch Herausziehen sogenannter Ziehfäden die Warenstücke 2 von benachbarten Warenstücken 2 oder dem Randbereich 12 der Stoffbahnen 1 oder 10 (Fig. 2) getrennt werden. Ein Schneiden erübrigt sich hierbei.

Da abhängig von der Einbindung das Herausziehen des Trennfadens nicht immer problemlos ist, kann auch ein Trennfaden verwendet werden, der sich durch eine entsprechende Nachbehandlung auflöst und damit die gewünschte Trennung der Warenstücke 2, 20, 3, 30 und/oder vom Randbereich 12 erreicht wird. Beispielsweise eignet sich hierfür ein Baumwollgarn, das sich später durch Schwefelsäure auflösen läßt. Vorzugsweise wird jedoch ein PVA-Garn (Polyvenylalkohol) eingesetzt, das sich mit warmem Wasser auswaschen läßt. Diese sog. Ausbrenntechnik ist in anderem Zusammenhang bekannt, so daß sich eine nähere Beschreibung erübrigt.

Fig. 3 zeigt als Warenstück 20 beispielsweise ein Sicherungsnetz herausgetrennt aus der Stoffbahn 100 gemäß Fig.4. Diese Sicherungsnetze werden beispielsweise zur Abtrennung des Laderaumes vom Passagierraum in Kombifahrzeugen verwendet. Das Netz 20 ist formgerecht in der Stoffbahn 100 hergestellt und anschließend aus dieser Stoffbahn 100 herausgetrennt worden. Die Fläche des Netzes 20 ist ringsum jeweils mit einem durch Verstärkung verfestigten Rand 21 eingefaßt. Bei der Verstärkung am oberen Rand 26 des Warenstückes 20 sind in Fortsetzung des Randes 21 des Warenstückes 20 Befestigungsbänder 23 angearbeitet worden. Der untere Teil 20' des Warenstückes 20 dient der Befestigung und wird dazu um eine entsprechende im Wagen angeordnete Stange herumgeklappt, wobei der verstärkte untere Netzrand 25 an Verstärkungen 24 und am Netzrand 21 mit geeigneten Mitteln befestigt wird.

Die in die als Netzstruktur ausgebildete Warenfläche 22 eingearbeiteten Verstärkungen 24 dienen zum Befestigen von Haltemitteln, wie beispielsweise Druckknöpfen, ösen und dergleichen. Derartige Ösen zum Befestigen von Haltemitteln oder zum Eingriff von Haltemitteln können auch direkt in den Rand 21 des Warenstückes 2 oder 20 eingearbeitet sein. Um den Rand 21 des Warenstückes 2 oder 20 möglichst stabil und widerstandsfähig auszubilden, kann dieser sowohl durch die Fadeneinbindung als fester Rand gearbeitet, als auch zusätzlich verstärkt sein.

Während die bisher beschriebenen Warenflächen 2 und 20 netzartigen durchbrochenen Charakter haben, ist die Erfindung auch bei geschlossenen, d.h. nicht netzartigen Warenflächen vorteilhaft anzuwenden. Diese Warenflächen werden häufig noch beschichtet, wodurch die textile Struktur der Stoffbahnherstellung meist so zugedeckt wird, daß die in die Stoffbahn durch Trenngassen eingearbeitete Form kaum noch sichtbar ist. In diesem Fall macht die Einarbeitung der äußeren Randform der Warenstücke wenig Sinn, insbesondere auch deshalb, weil durch die Beschichtung die Schnittränder nicht ausfransen. Hier erfolgt jedoch noch eine andere Art der formgerechten Herstellung gemäß der Erfindung wie nachstehend beschrieben. Derartige Rollos sind insbesondere für den Einsatz zur innenseitigen Abdeckung von Schiebedachöffnungen und dergleichen bei Fahrzeugen gut geeignet.

Nach der bisherigen Herstellungsweise wurden zur Aufnahme der Spriegel Taschen konfektioniert oder aufgeklebt, wobei für das Aufkleben PVC-Materialien vornehmlich als geeignet verwendet wurden. Durch die formgerechte Herstellung der Warenstücke in einer zusammenhängenden Stoffbahn gleichbleibender Breite wird diese äußerst aufwendige Herstellungsweise vermieden. Die Taschen zur Aufnahme der Spriegel werden bereits in die Stoffbahn eingearbeitet. Diese Taschen erstrecken sich quer über die Warenfläche. Das Metall dieser Spriegel ist nicht sichtbar, sondern verkleidet, so daß sich ein glatter ununterbrochener Himmel im Fahrgastraum zeigt. Durch die Beschichtung und die formgerechte Arbeitsweise ist das Rollo der Innenausstattung angepaßt.

Fig. 6 zeigt ein solches, in seiner äußeren Form rechteckiges Warenstück 3, das an seiner vorderen Kante eine schlauchartige Tasche 32 aufweist zur Aufnahme des Rollostabes. Um die Tasche 32 gegen Aufreißen bei Zugbeanspruchung am Rollostab zu sichern, folgt auf die Tasche 32 noch ein Sicherungsrand 34. Ferner sind die beiden Seitenränder 31 verstärkt und damit auch verfestigt, wobei die Verstärkung sowohl durch Einarbeiten eines Verstärkungsfadens als auch durch die Einbindung des Fadens erfolgen kann. Fig. 7 zeigt das Warenstück 3 aus Fig.6 im Längsschnitt. Dabei ist die Tasche 32 als Schlauch formgerecht gearbeitet und nicht durch Umschlagen der Vorderkante und Konfektionieren derselben entstanden. Derartige in der Stoffbahn 3 hergestellte Taschen 32 tragen viel weniger auf, als wenn diese durch Umschlagen gebildet werden, und fügen sich wesentlich organischer in die Stofffläche ein.

Die Herstellung erfolgt genau in der gleichen Weise wie oben bereits beschrieben. Es werden in einer Stoffbahn gleichbleibender Breite hintereinandergereiht eine Vielzahl solcher Warenstücke 3 formgerecht hergestellt und nach der Herstellung und Ausrüstung der Stoffbahn aus dieser herausgetrennt. Die einzelnen Warenstücke 3 können vom Randbereich 12 der Stoffbahn 1 oder 10 durch Trenngassen 13 getrennt sein. Das Warenstück 3 beginnt vorzugsweise mit dem Sicherungsrand 34, auf den die schlauchartige Tasche 32 folgt, und endet mit einer Trenngasse 13, auf die das nächste Warenstück 3 beginnend in gleicher Weise folgt. Das in Fig. 6 und 7 gezeigte Warenstück 3 ist bereits fertig und aus der Stoffbahn herausgetrennt.

Grundsätzlich kann das Warenstück 3 auch in umgekehrter Richtung hergestellt werden, d.h. auf die Trennreihe folgt zunächst die glatte Fläche des Warenstücks 3, welches dann mit der Schlauchtasche 32 und, wenn erforderlich, mit dem Sicherungsrand 34 endet. Dieser Sicherungsrand 34 hat eine Breite von beispielsweise 3 - 5 mm und muß lediglich breit genug sein, um die Tasche 32 bindungsmäßig auch unter Belastung abzusichern und ein Aufreißen derselben zu verhindern. Auf diesen Rand 34 folgt dann, wie bereits beschrieben, die Trennreihe, und das nächste Warenstück beginnt.

In Fig. 8 ist ein ähnliches Warenstück gezeigt wie in Fig. 6, jedoch weist hier am Beginn des Warenstückes 30 die Stabtasche 33 eine Krümmung auf. Auch diese gekrümmte Stabtasche 33 wird formgerecht in einer Stoffbahn gleichbleibender Breite hergestellt. Ein solches Warenstück 30 findet beispielsweise als Schiebedachrollo Verwendung, wobei sich das Vorderteil mit der Stabtasche 33 an die Wölbung der Windschutzscheibe anpaßt. Bei großen Spannweiten dieser Schiebedachrollos ist es zweckmäßig, zur Versteifung derselben oder Erzeugen einer Wölbung entsprechend dem Dachhimmel weitere Stabtaschen 32 einzuarbeiten. Fig. 9 zeigt einen Längsschnitt durch das Schiebedachrollo 30 gemäß Fig. 8.

Auch diese Warenstücke 30 werden formgerecht in einer Stoffbahn 110 hergestellt (Fig.10). Die Stoffbahn 110 weist eine Produktionskante 11, einen Randbereich 12 sowie Trenngassen 13 auf, um die Warenstücke 30 später vereinzeln zu können. Bei einer Kettenwirkware können Trennreihen 14 eingearbeitet werden, um durch Herausziehen oder Herauslösen eines Fadens die Warenstücke 30 von dem Randbereich 12 der Stoffbahn zu trennen. Ein Schneidwerkzeug ist hierfür nicht erforderlich.

Wird die textile Warenbahn anschließend noch beschichtet, so wird durch das Beschichten die Trenngasse 13 oder auch die Trennreihe 14 meistens verklebt. Wie oben erwähnt, erübrigt sich hier das Einarbeiten von Trennreihen 14 oder Trenngassen 13. Es erfolgt dann ein übliches Schneiden zum Trennen der einzelnen Warenstücke entlang der Seiten und des Sicherungsrandes 34. Beim Beschichten ist allerdings zu beachten, daß die in das Warenstück 3 bzw. 30 bei der Herstellung der textilen Warenbahn 100 bzw. 110 eingearbeiteten Taschen 32, 33 nicht verkleben. Abgesehen davon, daß es erforderlich ist, die Viskosität der Beschichtungsmasse darauf abzustimmen, daß sie die textile Stoffbahn nicht durchdringt, ist es notwendig, Maßnahmen zu treffen, daß die zu beschichtende Stoffbahn mindestens im Bereich der Taschen 32, 33 dicht genug ist. Dies kann auf verschiedene Weise geschehen. Als erfolgreich hat sich erwiesen, wenn die Stoffbahn mindestens im Bereich der Taschen heiß geplättet wird (bei etwa 210° C). Dadurch werden die Fäden derart verdichtet, daß keine Beschichtungsmasse durchdringt. Auch die Verwendung von texturiertem Fadenmaterial oder Fasergarn für die zu beschichtende Stoffbahn hat sich als besonders vorteilhaft gezeigt. Beide Maßnahmen können zur Sicherheit auch kombiniert eingesetzt werden.

Die bisher beschriebenen Taschen 32 und 33 wurden so gearbeitet, daß beide Taschenseiten als Stoffbahn gearbeitet sind. Beim Weben erfolgt dies beispielsweise so, daß jeweils die halbe Kette für je eine Taschenseite herangezogen wird und am Ende der Tasche die Kettfäden wieder zusammengeführt werden, so daß die Warenbahn mit 100 % der Kettfäden fortgesetzt wird. Diese Herstellungsweise wird inbesondere bei Rollos verwendet, die beidseitig eine Sichtfläche haben müssen.

Figur 11 und 12 zeigen eine andere Art der Herstellung der Stabtaschen. Das Warenstück 7 weist einen verstärkten und damit auch verfestigten Rand 21 auf. Es ist jeweils nur der Teil des Warenstückes 7 gezeigt, in den eine Tasche 71 eingearbeitet ist. Wie aus Figur 12 hervorgeht, ist das Warenstück 7 durchgehend gearbeitet, jedoch im Bereich der Tasche 71 sind ein Teil der Kettfäden 72 im Taschenbereich aus der Kette des Warenstücks 7 herausgenommen. Die in der Warenfläche verbleibenden Kettfäden sind mit 100 % Schußeintrag eingebunden, während die herausgenommenen Fäden 72 ohne Schußeintrag verbleiben. Diese im nicht sichtbaren Bereich des Warenstückes verbleibenden Kettfäden bilden die eine Seite der Tasche 71, in welcher der Rollostab 40 eingesteckt und gehalten wird. Wie aus Figur 11 ersichtlich, weist die Tasche 71 eine Unterbrechung 73 auf, damit ein Klips 8 auf den Rollostab 40 durchgreifen kann. Diese Klipse 8 dienen zur Halterung und Führung der Rollostäbe 40 und damit auch des Rollos in entsprechenden Schienen am Wagendachhimmel. Der Rollostab 40 und somit auch die Tasche 71 enden vor dem Verstärkungsrand 21 und erstrecken sich somit nicht über die gesamte Breite des Warenstückes. Das Warenstück 7 ist nur einseitig als Sichtfläche ausgebildet zur Abdeckung beispielsweise einer Schiebedachöffnung. Der über die Warentasche hinaus überstehende Teil des Warenteiles 7 dient zur Abdeckung des Ausschnittrandes im Wagendachhimmel. Um das Rollo der Querwölbung des Daches anpassen zu können, kann die Tasche 71 mehrere Unterbrechungen aufweisen zum Durchgriff von Klipsen 8 oder anderen Aufhängungen für die Rollostäbe 40. Um die Strukturfläche auf der Sichtseite des Warenstückes 7 möglichst nicht zu verändern, werden nur so viele Kettfäden 72 aus der Fläche des Warenstückes herausgenommen, wie notwendig sind, um den Rollostab 40 sicher zu halten. In der Unterbrechung 73 der Tasche 71 ebenso wie im Randbereich 12, der von der Tasche 71 nicht erreicht wird, verbleiben alle Kettfäden in der Fläche des Warenstückes 7.

Nach dem vereinzeln der Warenstücke wird das Rollo durch Einfügen der Stäbe bzw. Spriegel in die Taschen 32 und 33 vervollständigt. Der Rollostab 4 für die Fronttasche 32 bzw. 33 ist besonders ausgebildet. Wie aus Figur 12 ersichtlich, ist dieser Rollostab 4 mit einer Einbuchtung 41 versehen, die axial über seine Stirnseite verläuft. Ist der Rollostab 4 in die Tasche 33 eingebracht, so wird in diese Einbuchtung 41 der Sicherungsrand 34 hineingedrückt, wodurch auch die Tasche 33 teilweise eingezogen und um den Rollostab 4 gespannt wird. Ein Sicherungsteil 5 wird in diese Einbuchtung 41 eingedrückt und diese damit abgedeckt, wobei das Sicherungsteil 5 mit einer Kordel- oder Gummischnur 6 gespreizt gehalten wird. Gleichzeitig ist damit auch der Sicherungsrand 34 unsichtbar. Die Einbuchtung 41 weist an ihrer Eingangsseite zwei elastische Vorsprünge 42 auf, die das Sicherungsteil 5, das gleichzeitig mit dem Sicherungsrand 34 auch Stoff von der Fronttasche 33 in die Einbuchtung 41 eingezogen hat, elastisch klemmen.

Diese Art der Befestigung des Frontstabes 4 kann sowohl bei gerader Form (Figur 6) als auch bei gebogener Form (siehe Figur 8) erfolgen. Dieses Sicherungsteil 5 ist bevorzugt als Plastikteil ausgebildet und erstreckt sich (Figur 14) pilzartig über den Eingang der Einbuchtung 41 nach beiden Seiten. Es weist eine zentrale Aussparung 51 auf, wodurch ein elastisches Zusammendrücken beim Einbringen in die Einbuchtung 41 ermöglicht wird. Um das Sicherungsteil 5 in seiner klemmenden Spreizstellung sicher zu halten, kann in die zentrale Aussparung 51 ein Spreizkörper 6 eingepreßt werden. Das Sicherungsteil 5 hat auch eine besondere Schutzfunktion, um ein Durchscheuern oder Durchstoßen der Tasche 33 an der Stirnseite zu vermeiden.

Die beschriebenen Ausführungen sind nur beispielhaft und können selbstverständlich in verschiedenster Weise kombiniert werden. So kann beispielsweise ein Warenstück auch in der Weise hergestellt sein, daß eine Fronttasche gemäß Figur 10, jedoch Taschen innerhalb des Warenstückes gemäß den Figuren 11 und 12 erzeugt werden. Taschen, wie in den Figuren 6 bis 12 gezeigt und beschrieben, können auch für Warenstücke nach Art der anhand der Figuren 1 bis 5 beschriebenen Warenstücke eingesetzt werden. Die Warenfläche kann dabei geschlossen oder durchbrochen, ein- oder beidseitig als Sichtfläche ausgeführt sein. Die Formgebung kann sich auf den Randbereich 12 oder auch die Taschen 32 und 33 zur Aufnahme der Spriegel 4 beschränken.

Wie oben beschrieben, kann die Verfestigung des Randes 21 sowohl durch die Fadeneinbindung, als auch durch Verstärkungsfäden erfolgen, es können aber auch sogenannte Klebefäden angewendet werden, die einen niedrigeren Schmelzpunkt als das übrige Fadenmaterial haben. Durch eine entsprechende Wärmebehandlung schmelzen diese Fäden und verkleben diesen Rand 21 oder 31, so daß nach der Trennung durch Schneiden oder Entfernen eines Trennfadens dieser Rand nicht ausfransen kann. Der Klebefaden kann sowohl als Verstärkungsfaden eingebracht werden, es kann aber auch ein gefachtes Garn für diesen Rand verwendet werden, das aus einem Normalfaden und einem oder mehreren Klebefäden besteht. Letzteres hat den Vorteil, daß dieser Rand 21 als Kante im fertigen Warenstück nicht aufträgt und somit sich von der Warenfläche nicht unterscheidet. Das gefachte Garn kann dabei in der Garnnummer so angepaßt werden, daß nach dem Schmelzen des Klebefadens keine sichtbaren Unterschiede zu erkennen sind.

### Bezugszeichenliste

- 1,10,100,110: Stoffbahn
- 11: Produktionskante
- 12: Randbereich
- 13: Trenngasse
- 14: Trennreihe
- 2,20: Warenstück, Netz
- 3,30: Warenstück
- 21: verfestigter Rand
- 22: Gitter, Netzstruktur-Warenfläche
- 23: Befestigungsband
- 24: Verstärkung
- 25: unterer Netzrand
- 26: oberer Netzrand
- 31: verstärkter Rand
- 32,33: schlauchartige Tasche, Stabtasche
- 34: Sicherungsrand
- 4,40: Rollostab
- 41: Einbuchtung
- 42: Vorsprünge
- 5: Sicherungsteil
- 51: zentrale Aussparung
- 6: Spreizkörper
- 7: Warenstück
- 71: Tasche
- 72: Kettfäden
- 73: Unterbrechung
- 8: Klips

## Patentansprüche

1. Verfahren zur Herstellung von Rollos, Jalousien, Sicherungs- oder Trennnetzen und dergleichen insbesondere für Fahrzeuge, wobei die einzelnen Warenstücke (2; 20; 3; 30; 7) in einer zusammenhängenden Stoffbahn (1; 10; 100; 110) gleichbleibender Breite hergestellt werden, und diese Stoffbahn (1; 10; 100; 110) einen Randbereich (12) zum Handhaben der Stoffbahn (1; 10; 100; 110) aufweist, der durch eine in die Stoffbahn (1; 10; 100; 110) eingearbeitete Trennreihe (13) oder Trenngasse (14) von den Warenstücken (2; 20; 3; 30; 7) getrennt ist, **dadurch gekennzeichnet, daß** die Form der einzelnen Warenstücke (2; 20; 3; 30; 7) als verfestigter Rand (21; 25; 26; 31) gearbeitet wird, an den sich die Trennreihe (13) oder Trenngasse (14) anschließt und über die nach kompletter Fertigstellung und Ausrüstung der Warenstücke (2; 20; 3; 30; 7) in der Stoffbahn (1; 10; 100; 110) diese aus der Stoffbahn (1; 10; 100; 110) herausgelöst und vereinzelt werden.

2. Verfahren nach Anspruch 1, **dadurch gekennzeichnet, daß** der Rand (21; 25; 26; 31) des Warenstückes (2; 20; 3; 7) durch die Fadeneinbindung als fester Rand gearbeitet ist.

3. Verfahren nach einem der Ansprüche 1 oder 2, **dadurch gekennzeichnet, daß** der Rand (21; 25; 26; 31) des Warenstückes (2; 20; 3; 30; 7) durch Einarbeitung einer Verstärkung als fester Rand gearbeitet ist.

4. Verfahren nach einem oder mehreren der Ansprüche 1 bis 3, **dadurch gekennzeichnet, daß** in den Rand (21; 25; 26; 31) des Warenstückes (2; 20; 3; 30; 7) ein Faden mit niedrigerer Schmelztemperatur eingearbeitet wird, welcher durch eine Wärmebehandlung zum Schmelzen gebracht wird, so daß eine Verfestigung des Randes (21; 25; 26; 31) eintritt.

5. Verfahren nach einem oder mehreren der Ansprüche 1 bis 4, **dadurch gekennzeichnet, daß** für die Trennreihe ein Faden verwendet wird, der durch eine entsprechende Nachbehandlung aufgelöst und damit eine Trennung zwischen den einzelnen Warenstücken (2) und/oder dem Randbereich (12) erfolgt.

6. Verfahren nach einem oder mehreren der Ansprüche 1 bis 5, **dadurch gekennzeichnet, daß** in den Rand (21; 25; 26; 31) des Warenstückes (2; 20; 3) Ösen zum Befestigen von Haltemitteln eingearbeitet werden.

7. Verfahren nach einem oder mehreren der Ansprüche 1 bis 6, **dadurch gekennzeichnet, daß** in Fortsetzung des Randes (26) des Warenstückes (20) Befestigungsbänder (23) angearbeitet werden.

8. Verfahren nach einem oder mehreren der Ansprüche 1 bis 7, **dadurch gekennzeichnet, daß** in das Warenstück (20) zum Befestigen von Haltemitteln Verstärkungen (24) eingearbeitet werden.

9. Verfahren nach Anspruch 8, **dadurch gekennzeichnet, daß** die Verstärkungen (24) in Fortsetzung des Randes (26) in das Warenstück (20) eingearbeitet werden.

10. Verfahren nach einem oder mehreren der Ansprüche 1 bis 9, **dadurch gekennzeichnet, daß** die Stoffbahn (1; 10; 100; 110) auf einer Kettenwirkmaschine hergestellt ist.

11. Verfahren nach Anspruch 10, **dadurch gekennzeichnet, daß** der Rand (21; 31) des Warenstückes (2; 20; 3) durch Legungen gebildet wird, die mustergemäß entsprechend der Form des Warenstückes (2; 20; 3) ausgewählte Nadeln belegen.

12. Verfahren nach einem der Ansprüche 10 oder 11, **dadurch gekennzeichnet, daß** im Rand (21; 31) ein zusätzlicher Schußfaden gelegt ist.

13. Verfahren nach einem oder mehreren der Ansprüche 1 bis 9, **dadurch gekennzeichnet, daß** die Stoffbahn (1; 10; 100; 110) auf einer Webmaschine hergestellt ist.

14. Verfahren nach einem oder mehreren der Ansprüche 1 bis 13, **dadurch gekennzeichnet, daß** die Verstärkung (21) im Randbereich des Warenstückes (2; 20) durch Verdichtung der Kettfäden gebildet wird, die aus dem Nachbarbereich abgezogen werden, so daß im Nachbarbereich eine Trenngasse (13) entsteht.

15. Verfahren nach einem oder mehreren der Ansprüche 1 bis 14, **dadurch gekennzeichnet, daß** in das Warenstück (3; 30; 7) über die Breite und/oder Länge wenigstens eine schlauchartige Tasche (32; 33; 71) zur Aufnahme eines Versteifungs- oder Führungsstabes (4; 40) eingearbeitet ist.

16. Verfahren nach Anspruch 15, **dadurch gekennzeichnet, daß** das Warenstück (3) mit einer schlauchartigen Tasche (32; 33) beginnt oder endet.

17. Verfahren nach einem der Ansprüche 15 oder 16, **dadurch gekennzeichnet, daß** die Tasche (33) eine Krümmung aufweist.

18. Verfahren nach einem oder mehreren der Ansprüche 15 bis 17, **dadurch gekennzeichnet, daß** in das Warenstück (2; 20) am Beginn vor der Tasche (32; 33) oder am Ende nach der Tasche (32; 33) ein Sicherungsrand (34) angearbeitet ist.

19. Verfahren nach einem oder mehreren der Ansprüche 15 bis 18, **dadurch gekennzeichnet, daß** die Stoffbahn (110) vor der Beschichtung wenigstens im Bereich der Taschen (32; 33; 71) heiß geplättet wird.

20. Verfahren nach einem oder mehreren der Ansprüche 15 bis 19, **dadurch gekennzeichnet, daß** das Warenstück (3; 30; 7) wenigstens im Bereich der Taschen (32; 33; 71) aus texturiertem Fasergarn oder Fadenmaterial hergestellt wird.

21. Verfahren nach einem oder mehreren der Ansprüche 15 bis 20, **dadurch gekennzeichnet, daß** die Tasche (71) eine oder mehrere Unterbrechungen (73) aufweist.

22. Verfahren nach einem oder mehreren der Ansprüche 15 bis 21, **dadurch gekennzeichnet, daß** die Tasche (71) aus einem Teil der Kettfäden (72) ohne Schußeintrag gebildet wird.

23. Verfahren nach einem oder mehreren der Ansprüche 15 bis 22 **dadurch gekennzeichnet, daß** zur Befestigung des Frontstabes (4) in der Tasche (32; 33) der Frontstab (4) eine Einbuchtung (41) aufweist, in welche ein Teil der Tasche (32; 33) mit dem Sicherungsrand (34) eingezogen wird.

## Claims

1. A method for the manufacture of roller blinds, Venetian blinds, safety or separating nets or the like, specifically for vehicles, wherein the individual pieces of fabric (2; 20; 3; 30; 7) are manufactured in a continuous web of cloth (1; 10; 100; 110) of a constant width and said web of cloth (1; 10; 100; 110) has a border area (12) for handling the web of cloth (1; 10; 100; 110) which is separated from the pieces of fabric (2; 20; 3; 30; 7) by a separating course (13) or separating lane (14) worked into the web of cloth (1; 10; 100; 110), **characterized in that** the shape of the individual pieces of fabric (2; 20; 3; 30; 7) is worked as a reinforced border (21; 25; 26; 31) which is joined by the separating course (13) or separating lane (14) and via which the completed pieces of fabric (2; 20; 3; 30; 7) are detached from the web of cloth (1; 10; 100; 110) and are singled out after they are completely manufactured and given their finish in the web of cloth (1; 10; 100; 110).

2. The method according to claim 1, **characterized in that** the border (21; 25; 26; 31) of the piece of fabric (2; 20; 3; 7) is worked as a solid border because of the binding of threads.

3. The method according to any one of claim 1 or 2, **characterized in that** the border (21; 25; 26; 31) of the piece of fabric (2; 20; 3; 7) is worked as a solid border because of the binding of a reinforcement.

4. The method according to one or more of claims 1 to 3, **characterized in that** a thread having a lower melting temperature is worked into the border (21; 25; 26; 31) of the piece of fabric (2; 20; 3; 30; 7) and is caused to melt by a thermal treatment so that a solidification occurs on the border (21; 25; 26; 31).

5. The method according to one or more of claims 1 to 4, **characterized in that** a thread is used for the separating course that is decomposed by an appropriate aftertreatment, thereby causing a separation between the individual pieces of fabric (2) and/or the border area (12).

6. The method according to one or more of claims 1 to 5, **characterized in that** eyelets for affixing holding means thereto are worked into the border (21; 25; 26; 31) of the piece of fabric (2; 20; 3).

7. The method according to one or more of claims 1 to 6, **characterized in that** fastening ribbons (23) are worked on as a continuation of the border (26) of the piece of fabric (20).

8. The method according to one or more of claims 1 to 7, **characterized in that** reinforcements (24) for fastening holding means thereto are worked into the piece of fabric (20).

9. The method according to claim 8, **characterized in that** the reinforcements (24) are worked into the piece of fabric (20) as a continuation of the border (26).

10. The method according to one or more of claims 1 to 9, **characterized in that** the web of cloth (1; 10; 100; 110) is manufactured on a warp knitting machine.

11. The method according to claim 10, **characterized in that** the border (21; 31) of the piece of fabric (2; 20; 3) is formed by lapping movements which are performed by selected needles depending on the pattern and according to the shape of the piece of fabric (2; 20; 3).

12. The method according to any one of claim 10 or 11, **characterized in that** an additional weft is inserted in the border (21; 31).

13. The method according to one or more of claims 1 to 9, **characterized in that** the web of cloth (1; 10; 100; 110) is manufactured on a weaving machine.

14. The method according to one or more of claims 1 to 13, **characterized in that** the reinforcement (21) in the border area of the piece of fabric (2; 20) is formed by condensing the warp yarns which are drawn off the adjoining area, causing a separating lane to be formed in the adjoining area.

15. The method according to one or more of claims 1 to 14, **characterized in that** at least one tubular pocket (32; 33; 71) for receiving a stiffening or guide bar (4; 40) is worked into the piece of fabric (3; 30; 7) across the width and/or length.

16. The method according to claim 15, **characterized in that** the piece of fabric (3) begins or ends with a tubular pocket (32; 33).

17. The method according to any one of claim 15 or 16, **characterized in that** the pocket (33) has a curvature.

18. The method according to one or more of claims 15 to 17, **characterized in that** a safety edge (34) is worked on in the piece of fabric (2; 20) at the beginning in front of the pocket (32; 33) or at the end after the pocket (32; 33).

19. The method according to one or more of claims 15 to 18, **characterized in that** the web of cloth (110) is hot-ironed, prior to being coated, at least in the area of the pockets (32; 33; 71).

20. The method according to one or more of claims 15 to 19, **characterized in that** the piece of fabric (3; 30; 7) is manufactured from textured fibre-spun yarn or thread material at least in the area of the pockets (32; 33; 71).

21. The method according to one or more of claims 15 to 20, **characterized in that** the pocket (71) has one or more interruptions (73).

22. The method according to one or more of claims 15 to 21, **characterized in that** the pocket (71) is formed from a partial amount of the warp yarns (72) without a weft insertion.

23. The method according to one or more of claims 15 to 22, **characterized in that** the front bar (4) has a recess (41) for mounting the front bar (4) in the pocket (32; 33) into which recess some portion of the pocket (32; 33) is drawn with the safety edge (34).

## Revendications

1. Procédé pour fabriquer des stores, des jalousies, des filets de sécurité ou de séparation ou autres, en particulier pour des véhicules, selon lequel les pièces de tissu (2 ; 20 ; 3 ; 30 ; 7) sont fabriquées dans une nappe d'étoffe (1 ; 10 ; 100 ; 110) d'un seul tenant de largeur constante et cette nappe d'étoffe (1 ; 10 ; 100 ; 110) présente une zone de bord (12) qui sert à manipuler la nappe d'étoffe (1 ; 10 ; 100 ; 110) et qui est séparée des pièces de tissu (2 ; 20 ; 3 ; 30 ; 7) par une rangée de séparation (13) ou un intervalle de séparation (14) ménagé dans la nappe d'étoffe (1 ; 10 ; 100 ; 110), **caractérisé en ce que** les pièces de tissu (2 ; 20 ; 3 ; 30 ; 7) sont conformées avec un bord consolidé (21 ; 25 ; 26 ; 31) auquel se raccorde la rangée de séparation (13) ou intervalle de séparation (14) et au moyen duquel les pièces de tissu (2 ; 20 ; 3 ; 30 ; 7) sont détachées de la nappe d'étoffe (1 ; 10 ; 100 ; 110) et individualisées après qu'elles ont été complètement achevées et apprêtées dans la nappe d'étoffe (1 ; 10 ; 100 ; 110).

2. Procédé selon la revendication 1, **caractérisé en ce que** le bord (21 ; 25 ; 26 ; 31 ) de la pièce de tissu (2 ; 20 ; 3 ; 7) est réalisé en tant que bord solide par la liaison de fils.

3. Procédé selon l'une des revendications 1 ou 2, **caractérisé en ce que** le bord (21 ; 25 ; 26 ; 31) de la pièce de tissu (2 ; 20 ; 3 ; 30 ; 7) est réalisé en tant que bord solide par insertion d'un renforcement.

4. Procédé selon une ou plusieurs des revendications 1 à 3, **caractérisé en ce que** l'on insère dans le bord (21 ; 25 ; 26 ; 31) de la pièce de tissu (2 ; 20 ; 3 ; 30 ; 7) un fil dont le point de fusion est assez bas et on le fait fondre par un traitement thermique de sorte qu'on obtient une consolidation du bord (21 ; 25 ; 26 ; 31 ).

5. Procédé selon une ou plusieurs des revendications 1 à 4, **caractérisé en ce que** l'on utilise pour la rangée de séparation un fil qui est dissous par un traitement ultérieur adapté et que l'on obtient ainsi une séparation entre les diverses pièces de tissu (2) et/ou la zone de bord (12).

6. Procédé selon une ou plusieurs des revendications 1 à 5, **caractérisé en ce que** l'on insère dans le bord (21 ; 25 ; 26 ; 31 ) de la pièce de tissu (2 ; 20 ; 3) des oeillets destinés à fixer des moyens de maintien.

7. Procédé selon une ou plusieurs des revendications 1 à 6, **caractérisé en ce que** l'on applique des bandes de fixation (23) dans le prolongement du bord (26) de la pièce de tissu (20).

8. Procédé selon une ou plusieurs des revendications 1 à 7, **caractérisé en ce que** l'on insère dans la pièce de tissu (20) des renforcements (24) destinés à fixer des moyens de maintien.

9. Procédé selon la revendication 8, **caractérisé en ce que** les renforcements (24) sont insérés dans la pièce de tissu (20) en prolongement du bord (26).

10. Procédé selon une ou plusieurs des revendications 1 à 9, **caractérisé en ce que** la nappe d'étoffe (1 ; 10 ; 100 ; 110) est fabriquée sur un métier chaîne.

11. Procédé selon la revendication 10, **caractérisé en ce que** le bord (21 ; 31) de la pièce de tissu (2 ; 20 ; 3) est formé par des mouvements de volée, qui occupent des aiguilles sélectionnées conformément au modèle en fonction de la forme de la pièce de tissu (2 ; 20 ; 3).

12. Procédé selon l'une des revendications 10 ou 11, **caractérisé en ce que** l'on place un fil de trame supplémentaire dans le bord (21 ; 31 ).

13. Procédé selon une ou plusieurs des revendications 1 à 9, **caractérisé en ce que** la nappe d'étoffe (1 ; 10 ; 100 ; 110) est produite sur un métier mécanique.

14. Procédé selon une ou plusieurs des revendications 1 à 13, **caractérisé en ce que** le renforcement (21) est formé dans la zone de bord de la pièce de tissu (2 ; 20) en resserrant les fils de chaîne qui sont retirés de la zone voisine de sorte qu'on obtient un intervalle de séparation (13) dans la zone voisine.

15. Procédé selon une ou plusieurs des revendications 1 à 14, **caractérisé en ce que** l'on insère dans la pièce de tissu (3 ; 30 ; 7) sur la largeur et/ou la longueur au moins une poche (32 ; 33 ; 71 ) tubulaire destinée à recevoir une barre (4 ; 40) de rigidification ou de guidage.

16. Procédé selon la revendication 15, **caractérisé en ce que** la pièce de tissu (3) commence ou se termine par une poche (32 ; 33) tubulaire.

17. Procédé selon une des revendications 15 ou 16, **caractérisé en ce que** la poche (33) présente une courbure.

18. Procédé selon une ou plusieurs des revendications 15 à 17, **caractérisé en ce qu'**un bord de protection (34) est appliqué dans la pièce de tissu (2 ; 20) au début en amont de la poche (32 ; 33) ou à la fin en aval de la poche (32 ; 33).

19. Procédé selon une ou plusieurs des revendications 15 à 18, **caractérisé en ce que** la nappe d'étoffe (110) avant qu'on la revête est repassée à chaud au moins dans la zone des poches (32 ; 33 ; 71 ).

20. Procédé selon une ou plusieurs des revendications 15 à 19, **caractérisé en ce que**, au moins dans la zone des poches (32 ; 33 ; 71), la pièce de tissu (3 ; 30 ; 7) est fabriquée en un matériau de fil ou en fil en fibres texturé.

21. Procédé selon une ou plusieurs des revendications 15 à 20, **caractérisé en ce que** la poche (71) présente une ou plusieurs interruptions (73).

22. Procédé selon une ou plusieurs des revendications 15 à 21, **caractérisé en ce que** la poche (71 ) est formée par une partie des fils de chaîne (72) sans que la trame intervienne.

23. Procédé selon une ou plusieurs des revendications 15 à 22, **caractérisé en ce que**, pour fixer la barre avant (4) dans la poche (32 ; 33), la barre avant (4) présente un évidement (41) dans lequel est introduite une partie de la poche (32 ; 33) munie du bord de protection (34).
